# EUROPÄISCHE PATENTSCHRIFT

(11) **EP 2 453 099 B1**
(45) Veröffentlichungstag und Bekanntmachung des Hinweises auf die Patenterteilung: **03.06.2015**
(21) Anmeldenummer: 11187590.2
(22) Anmeldetag: 03.11.2011
(51) Int. Cl.: E06B 3/968, E06B 3/98

(54) **Eckverbindung**
Corner joint
Assemblage d'angle

(30) Priorität: 12.11.2010 DE 202010015317 U
(43) Veröffentlichungstag der Anmeldung: 16.05.2012
(73) Patentinhaber: Siegenia-Aubi KG, 57234 Wilnsdorf (DE)
(72) Erfinder: Groth, Michael, 57234 Wilnsdorf (DE); Stünn, Christoph, 57290 Neunkirchen (DE)

(56) Entgegenhaltungen:
- DE-U- 1 907 573
- DE-U1-202009 007 832
- JP-A- 2006 112 211

## Beschreibung

Die Erfindung betrifft eine Eckverbindung nach dem Oberbegriff des Anspruchs 1.

Eine solche Eckverbindung gehört durch die DE 202009007832 U1 bereits zum Stand der Technik. Dabei wird die Eckverbindung des Flügelrahmens für ein Fenster oder eine Tür bestehend aus zwei unter einem Winkel zusammentreffenden Flügelholmen mittels eines Verbindungselements hergestellt, welches als Beschlagteil des Flügels wirksam ist und eine Eckumlenkung eines Treibstangenelementes bildet. Dazu weist jeder Holm auf einer im zusammengefügten Zustand nebeneinander liegenden Rahmenseite eine Tasche auf, die mit einer Nut verbunden ist. In diese Taschen greifen jeweils Nutsteine ein, welche über einen Bolzen gegeneinander verstellbar sind. Eine koaxial zur Nut verlaufende Bohrung erlaubt den Zugriff auf den mit einem Werkzeugeingriff versehenen Kopf des Bolzens. Die mit Trennschnitten versehenen Holme werden über das Verbindungselement lösbar miteinander verbunden indem diese verspannt werden.

Nachteilig ist es dabei, dass die für den Eingriff der Nutsteine erforderlichen Ausnehmungen vergleichsweise eng an den Trennschnitten der zu bildenden Flügelecke angeordnet werden müssen. Dies ist aufgrund des geringen zur Verfügung stehenden Bauraums problematisch.

Ferner ist ein Befestigungssystem MC der Fa. SFS intec GmbH bekannt, welches aus einer Hülse und einem diese durchsetzenden Bolzen besteht. Die Eckverbindung weist zwei koaxial verlaufende Bohrungen auf, die unterschiedliche Durchmesser haben. Die Hülse ist auf ihrer Mantelfläche mit einem Außengewinde versehen und bietet dem Bolzen eine Führung. Dadurch kann die Hülse zusammen mit dem Bolzen montiert werden.

Hülse und Schraube müssen dazu sehr genau aufeinander abgestimmt sein.

Aus der DE 1907573 U ist eine Rahmenteilverbindung bekannt, bei der in den zu verbindenden Rahmenteilen zwei orthogonal zueinander verlaufende Bohrungen angebracht werden. Eine Bohrung nimmt ein rohrförmiges Glied auf, welches von einer Stange axial durchsetzt wird, die sich mittels eines Widerlager-Klotzes in der anderen Bohrung abstützt. Ein Außenabschnitt des rohrförmigen Gliedes ist mit einem selbstfurchenden Gewindegang versehen, der sich in die Wandung der ersten Bohrung eingräbt. Die Stange wird über eine Konter- und eine Spannmutter sowie eine zwischen Kontermutter und Widerlagerklotz befindliche Schraube gespannt. Diese Ausgestaltung ist vergleichsweise aufwendig gestaltet und besteht aus einer Vielzahl von Bauteilen.

Aus der JP 2006 112211 A ist eine Eckverbindung bekannt geworden, bei der zur haltbaren Lagerung in einem Holm aus MDF ein Widerlagerelement gelagert wird und eine selbstschneidende Schraube so angebracht wird, dass diese in das Widerlagerelement eindringt. Bedingt durch die geringe Tragfähigkeit des Holms ist das Widerlagerelement notwendig, muss aber gleichzeitig so beschaffen sein, dass die Schraube darin eindringen kann. Dadurch ist die Schraube, die zunächst einen Wandabschnitt der Aufnahme des Widerlagerelementes durchdringen muss und dann in das Widerlagerelement selbst eingetrieben werden muss, mit hohem Druck zu beaufschlagen.

Der Erfindung liegt die Aufgabe zugrunde, eine einfach herzustellende dauerhafte aber lösbare Eckverbindung bereitzustellen, die an den Flügelholmen nur geringe Vorbereitungen notwendig macht und einen einfachen Aufbau hat.

Zur Lösung dieser Aufgabe sieht die Erfindung vor, dass die Widerlager aus einem gewindefurchenden Bolzen der sich an der Wandung einer Bohrung des einen Holms abstützt und einem dem Bolzen zugeordneten in eine Ausnehmung.bzw. Tasche eingreifenden Nutstein besteht.

Damit eine in beiden Richtungen wirksame Abstützung erreicht wird ist dabei vorgesehen, dass die Ausnehmung zwei Stützflächen zur Anlage des Nutsteins bildet, die sich in Achsrichtung des Bolzens gegenüberliegen.

Zur Folge dessen wird eines der Widerlager durch die Bohrung gebildet, in welche der gewindefurchende Bolzen eingreift und die Herstellung der für dieses Widerlager ansonsten notwendigen Ausnehmung oder Tasche entfällt.

Um eine reduzierte Montagezeit zu erreichen ist vorgesehen, dass das Verbindungselement als ein zumindest an einem Schenkel des Eckbereiches angeordnetes Beschlagteil wirksam ist, so dass die Montage des Beschlages gleichzeitig mit der Montage des Flügels erfolgen kann.

Vorteilhaft ist auch eine Ausgestaltung, bei der das Beschlagteil den Eckbereich winkelförmig umgreift, da dadurch eine genaue Relativausrichtung des Verbindungselementes erfolgt.

Ein erstes Ausführungsbeispiel sieht vor, dass der Bolzen einen durchgehenden gewindefurchenden Gewindegang aufweist, dem an dem Nutstein eine komplementär dazu ausgeformte Gewindebohrung zugeordnet ist. Die Widerlager werden dadurch auf herstellungstechnisch besonders einfache Weise verspannt.

Ein zweites Ausführungsbeispiel sieht hingegen vor, dass der Bolzen neben dem gewindefurchenden Abschnitt einen zweiten dem Nutstein in einer Gewindebohrung zugeordneten zweiten Gewindeabschnitt aufweist, an den sich ein gewindefreier Schaft anschließt. Der Bolzen erlaubt damit nicht nur die unmittelbare Verankerung sondern auch die Verlagerung des Nutsteins und dessen abstützende Wirkung für den Bolzen.

Zur Vereinfachung der Holmbearbeitung ist vorgesehen, dass die Aufnahme des Bolzens an dem Holm aus einer axial zu einer Bohrung des Holms verlaufenden schmalen Nut besteht, welche durch die Ausnehmung bereichsweise erweitert ist.

Um die Verlagerung des Bolzens in die Bohrung sicher zu stellen ist vorgesehen, dass das einen Werkzeugeingriff aufweisende in Richtung der Bohrung weisende Ende des Bolzens eine dem gewindefurchenden Abschnitt vorgelagerte Zentrierspitze aufweist.

Damit eine problemlose Verlagerung und Verankerung des Bolzens erreicht werden kann weist die Bohrung einen Durchmesser auf, der nur geringfügig geringer bemessen ist als der Kerndurchmesser des gewindefurchenden Abschnitts.

Zweckmäßig ist die Verwendung der Eckverbindung bei einem Fenster oder einer Tür, dessen Flügel aus einem Vollwerkstoff, z.B. Holz besteht. Neben Holz kommen ähnliche Vollwerkstoffe in Betracht, die das Einbringen von Taschen, Nuten und Bohrungen erlauben.

Weitere vorteilhafte Ausgestaltungen ergeben sich aus den Zeichnungen. Es zeigt:
- Fig. 1: einen aus vier Holmen zusammengesetzten Flügelrahmen,
- Fig. 2: einen Ausschnitt einer Eckverbindung in einer ersten Stellung des Bolzens in einer Draufsicht,
- Fig. 3: einen Schnitt entlang der Linie III-III in Fig. 2,
- Fig. 4: einen Ausschnitt einer Eckverbindung entsprechend Fig. 2 in einer zweiten Stellung des Bolzens,
- Fig. 5: einen Schnitt entlang der Linie V-V in Fig. 4,
- Fig. 6: einen Ausschnitt einer Eckverbindung entsprechend Fig. 2 in einer weiteren Stellung des Bolzens,
- Fig. 7: einen Schnitt entlang der Linie VII-VII in Fig. 6,
- Fig. 8: einen Ausschnitt einer Eckverbindung entsprechend Fig. 2 in der Endmontage-Stellung des Bolzens,
- Fig. 9: einen Schnitt entlang der Linie IX-IX in Fig. 8,
- Fig. 10: ein weiteres Ausführungsbeispiel in einer Eckverbindung in Draufsicht und
- Fig. 11: einen Schnitt entlang der Linie XI-XI in Fig. 10.

Bei dem in Fig. 1 dargestellten Flügelrahmen 1 ist eine rechteckige Form vorgesehen, zu der die vier Holme 2, 3, 4, 5 zusammengefügt werden. An den Flügelecken sind jeweils zwei der Holme 2 bis 5 miteinander verbunden. Dies erfolgt mit Hilfe der in Fig. 1 angedeuteten Verbindungselemente 6.

In den folgenden Figuren sind von einem Verbindungselementen 6, das vorzugsweise als Bestandteil des Treibstangenbeschlages ausgebildet ist, zumindest aber einen den Eckbereich umgreifenden Beschlanwinkel ausbildet, der in einer Beschlanaufnahmenut 7 des Flügelrahmens 1 aufgenommen ist und der beispielsweise als Eckumlenkung oder Scharnierbauteil gestaltet sein kann, nur die erfindungswesentlichen Bauteile dargestellt.

Diese bestehen aus dem Bolzen 8 und dem Nutstein 9. Der Bolzen 8 und der Nutstein 9 sind in einer Nut 10 aufgenommen, die sich randoffen teilweise im Nutgrund 11 der Beschlagaufnahmenut 7 des Holmes 3 und - hier nicht dargestellt des Holmes 5 erstreckt und eine Aufnahme bildet. Die Längserstreckung 12 der Nut 10 ist so gewählt, dass der Bolzen 8 hierin in seiner gesamten Länge aufgenommen werden kann. Die Breite 13 der Nut 10 ist geringfügig größer gewählt als die größte Durchmessererstreckung des Bolzens 8, so dass dieser an dem längs des Bolzens 8 verschiebbar an dem Verbindungselement 6 gelagerten Nutstein 9 frei drehbar in die Nut 10 eintaucht. Der Nutstein 9 sitzt drehgesichert in einer gegenüber der Nut 10 erweiterten Ausnehmung 14, welche in axialer Richtung des Bolzens so bemessen ist, dass der Nutstein 9 mit Spiel eintauchen kann.

Der Nutstein 9 ist dem Bolzen 8 dabei über ein Gewinde 15 zugeordnet, dessen Lage und Länge längs des Bozens 8 so bemessen ist, dass der Nutstein 9 sich zumindest bei einer Anlage an eine vom Eckbereich 16 abgewandte Querwand 17 noch im Eingriff mit dem Gewinde befindet. Gelangt der Nutstein 9 zur Anlage an die Querwand 17, führt dies bei weiterem Verdrehen des Bolzens 8 zu einer Verlagerung des Bolzens 8 in Richtung des Pfeiles 18. Dadurch gelangt das einen Werkzeugeingriff 19 aufweisende in Richtung der Bohrung 20 weisende Ende des Bolzens 8 mit einer einem gewindefurchenden Abschnitt 21 vorgelagerten Zentrierspitze 22 in den Öffnungsbereich der Bohrung 20.

Eine weitere Drehung des Bolzens 8 führt dazu, dass der gewindefurchenden Abschnitt 21 des Bolzens 8 mit den Seitenwänden der Bohrung zusammenwirkt und dadurch in Richtung des Pfeils 18 verlagert wird. Der Bolzen 8 wird also aus der Nut 10 in die Bohrung 20 bewegt. Dabei bildet die Querwand 17 eine erste Stützwand.

Eine weitere Verdrehung des Bolzens 8 bewirkt - wie Fig. 6 und 7 zeigt - den vorstehend bereits erwähnten Eingriff des gewindefurchenden Abschnitts 21 an den Seitenwänden der Bohrung 20. Dies führt zu einer weiteren Verlagerung des Bolzens 8 in Richtung des Pfeiles 18. Schließlich gelangt die Gewindebohrung des Nutsteins 9 außer Eingriff mit dem Gewinde 15 und gelangt in den Bereich eines sich an das Gewinde 15 anschließenden zylindrischen Schafts 23. Dadurch erhält der Nutstein 9 keine Kraftkomponente mehr in Richtung der Querwand 17 und wird durch einen gegenüber dem Durchmesser des Schaftes 23 vergrößerten Bolzenschwanz 24 hintergriffen und mitgeführt. Im Ausführungsbeispiel ist der Bolzenschwanz 24 durch eine auf einen abgesetzten Ansatz und eine darauf mittels plastischer Verformung des Ansatzes festgelegten Scheibe 25 gebildet.

Der Bolzen 8 hat-wie sich aus dem Vorstehenden ergibt - neben dem gewindefurchenden Abschnitt 21 - dem die Zentrierspitze 22 vorangeht - einen zweiten dem Nutstein 9 in dessen Gewindebohrung zugeordneten zweiten Gewindeabschnitt mit dem Gewinde 15, an den sich der gewindefreie Schaft 23 anschließt, während an dem Bolzenschwanz 24 die Scheibe 25 ein verdicktes Ende bildet. Während das Gewinde des Abschnitts 21 selbstfurchend ist, ist das Gewinde 15 als metrisches Gewinde ausgeführt.

Eine weitere Verdrehung des Bolzens 8 führt schließlich zu dem in Fig. 8 und 9 dargestellten Zustand, in dem sich der Nutstein 9 an die parallel zur Querwand 17 verlaufende Stützwand 26 anlegt, wodurch ein Verspannen der Holme 2 und 3 erreicht ist. Querwand 17 und Stützwand 26 bilden zwei Stützflächen zur Anlage des Nutsteins 9, die sich in Achsrichtung des Bolzens 8 gegenüberliegen und bei der Montage und beim Verspannen eine Abstützung erlauben. Der Bolzen 8 bildet das Spannelement dazu, während die Widerlager aus dem sich an der Wandung der Bohrung 20 des Holms 2 abstützenden gewindefurchenden Bolzen 8 und dem dem Bolzen 8 zugeordneten in die Ausnehmung 14 eingreifenden Nutstein 9 bestehen.

Dadurch, dass die den Bolzen 8 aufnehmende Ausnehmung aus der axial zu der Bohrung 20 des Holms 2 verlaufenden schmalen Nut 10 besteht, welche durch die Ausnehmung 14 bereichsweise erweitert ist, kann eine Montage von einer Seite her erfolgen. Die Betätigung des Bolzens 8 erfolgt dann durch die Bohrung 20 hindurch von der Haupterstreckungsebene des Holmes 2 aus. Die Bohrung 20 weist dabei einen Durchmesser auf, der nur geringfügig größer bemessen ist als der Kerndurchmesser des gewindefurchenden Abschnitts 21, damit die zuverlässige Verankerung des Bolzens 8 sichergestellt ist.

Fig. 10 und 11 zeigt ein weiteres Ausführungsbeispiel der Erfindung, bei der der Bolzen 8 einen annähernd durchgehenden gewindefurchenden Abschnitt 21 aufweist, dem an dem Nutstein 9 ein komplementär dazu ausgeformte Gewindebohrung zugeordnet ist. Wird ein - hier nicht dargestelltes - Werkzeug durch die Bohrung 20 in den Werkzeugeingriff 19 eingeführt, ein weiteres Einschieben des Werkzeuges führt zu einer ggf. notwendigen Verschiebung des Nutsteins 9 in der Ausnehmung 14 bis dieser an der Querwand 17 anliegt. Eine Verdrehung des Bolzens 8 führt nun zu dessen Verlagerung in der Zeichnung nach links, wodurch die Zentrierspitze 22 in die Bohrung 20 eintaucht und der gewindefurchende Abschnitt 21 zur Anlage an die Wand der Bohrung 20 gelangt. Greift der gewindefurchende Abschnitt 21 in die Wand der Bohrung 20 ein, führt dies zu einer weiteren Verlagerung des Bolzens 8 in der Zeichnung nach links, bis schließlich der Nutstein 9 in den Bereich des gewindefreien Schafts 23 gelangt, so dass der Bolzen 8 und der Nutstein 9 nicht mehr über ineinander greifende Gewinde miteinander verbunden sind. Im Weiteren wird der Nutstein 9 daher mit dem Bolzen 8 durch dessen verdickten Bolzenschwanz 24 mitgeführt und hintergreift schließlich die Stützwand 26. Eine weitere Verdrehung des Bolzens 8 führt zum Verspannen der Holme 2, 3.

Entsprechend dem Vorstehenden weist der Bolzen 8 in diesem Ausführungsbeispiel einen gegen über dem eingangs dargestellten Ausführungsbeispiel einen verlängerten gewindefurchende Abschnitt 21 auf und das Gewinde 15 entfällt. Gleichwohl weisen beide Ausführungsbeispiele einen gewindefreien Schaft 23 auf, an den sich der verdickte Bolzenschwanz 24 anschließt.

Die dargestellten Ausführungsbeispiele beziehen sich jeweils auf einen Flügel aus Vollwerkstoff, z.B. aus Holz. Es kann allerdings auch ein Hohlprofil verwendet werden, dessen Endabschnitte mit einem Einsatz aus einem Vollwerkstoff z.B: einem einschiebbaren oder einklemmbaren Einsatz aus Kunststoff besteht, der die Ausnehmung 14, die Nut 10 und/ oder die Bohrung 20 bereits enthält oder deren Anbringung erlaubt. In Falle einer solchen Ausgestaltung lässt sich eine Eckverbindung identischer Bauweise verwenden, ggf. separat vorzusehende Glasleisten können in Wegfall geraten und die Glaseinfassung oder Aufnahme der Füllung kann einen Teilabschnitt der Metall-Flügelarmierung enthalten.

### Bezugszeichenliste

- 1: Flügelrahmen
- 2: Holm
- 3: Holm
- 4: Holm
- 5: Holm
- 6: Verbindungselemente
- 7: Beschlagaufnahmenut
- 8: Bolzen
- 9: Nutstein
- 10: Nut
- 11: Nutgrund
- 12: Längserstreckung
- 13: Breite
- 14: Ausnehmung
- 15: Gewinde
- 16: Eckbereich
- 17: Querwand
- 18: Pfeil
- 19: Werkzeugeingriff
- 20: Bohrung
- 21: Abschnitt
- 22: Zentrierspitze
- 23: Schaft
- 24: Bolzenschwanz
- 25: Scheibe
- 26: Stützwand

## Patentansprüche

1. Eckverbindung eines Flügelrahmens (1) eines Fensters oder einer Tür, bei dem zwei unter einem Winkel zusammentreffende Flügelholme (2, 3) miteinander verbunden sind, wobei die Verbindung über zumindest ein Verbindungselement (6) erfolgt, wobei die Eckverbindung aus zwei mit Trennschnitten versehenen Flügelholmen (2, 3) besteht und wobei an einem Schenkel eines Beschlagteils zwei gegeneinander verstellbare Widerlager (8, 9) angebracht sind, die Ausnehmungen (20, 14) oder Taschen der Holme (2, 3) zugeordnet sind,
**dadurch gekennzeichnet,**
**dass** die Widerlager (8, 9) aus einem gewindefurchenden Bolzen (8), der sich an der Wandung einer Bohrung (20) des einen Holms (2) abstützt und einem dem Bolzen (8) zugeordneten in eine Ausnehmung (14) bzw. Tasche eingreifenden Nutstein (9) bestehen und die Ausnehmung (14) zwei Stützflächen (17, 26) zur Anlage des Nutsteins (9) bildet, die sich in Achsrichtung des Bolzens (8) gegenüberliegen.

2. Eckverbindung nach Anspruch 1,
**dadurch gekennzeichnet,**
**dass** das Verbindungselement (6) als ein zumindest an einem Schenkel des Eckbereiches angeordnetes Beschlagteil wirksam ist.

3. Eckverbindung nach einem der Ansprüche 1 oder 2,
**dadurch gekennzeichnet,**
**dass** das Beschlagteil den Eckbereich winkelförmig umgreift.

4. Eckverbindung nach einem der Ansprüche 1 bis 3,
**dadurch gekennzeichnet,**
**dass** der Bolzen (8) einen durchgehenden gewindefurchenden Gewindegang aufweist, dem an dem Nutstein (9) ein komplementär dazu ausgeformte Gewindebohrung zugeordnet ist.

5. Eckverbindung nach einem der Ansprüche 1 bis 3,
**dadurch gekennzeichnet,**
**dass** der Bolzen (8) neben dem gewindefurchenden Abschnitt (21) einen zweiten dem Nutstein (9) in einer Gewindebohrung zugeordneten zweiten Gewindeabschnitt (15) aufweist, an den sich ein gewindefreier Schaft (23) anschließt.

6. Eckverbindung nach einem der Ansprüche 1 bis 5,
**dadurch gekennzeichnet,**
**dass** die Aufnahme des Bolzens (8) an dem Flügel (1) aus einer axial zu einer Bohrung (20) des Holms (2 und 3) verlaufenden schmalen Nut (10) besteht, welche durch die Ausnehmung (14) bereichsweise erweitert ist.

7. Eckverbindung nach einem der Ansprüche 1 bis 6,
**dadurch gekennzeichnet,**
**dass** das einen Werkzeugeingriff (19) aufweisende, in Richtung der Bohrung (20) weisende Ende des Bolzens (8) eine dem gewindefurchenden Abschnitt (21) vorgelagerte Zentrierspitze (22) aufweist.

8. Eckverbindung nach einem der Ansprüche 1 bis 6,
**dadurch gekennzeichnet,**
**dass** die Bohrung (20) einen Durchmesser aufweist, der nur geringfügig geringer bemessen ist als der Kerndurchmesser des gewindefurchenden Abschnitts (21).

9. Eckverbindung nach einem der Ansprüche 1 bis 8,
**dadurch gekennzeichnet,**
**dass** zumindest der Flügel (1) im Eckbereich (16) aus einem Vollwerkstoff, insbesondere Holz besteht.

## Claims

1. Corner joint of a casement (1) of a window or a door, in which two casement bars (2, 3) meeting at an angle are connected to each other, wherein the connection occurs by means of at least one connecting element (6), wherein the corner joint comprises two casement bars (2, 3) fitted with centre cuts and wherein two counter-bearings (8, 9) which can be adjusted relative to each other are arranged on one branch of a fitting component, which (counter-bearings) are allocated to recesses (20, 14) or pockets in the bars (2, 3), **characterised in that** the counter-bearings (8, 9) consist of a self-tapping bolt (8) which is supported on the wall of a drilled hole (20) of the one bar (2) and a sliding block (9) allocated to the bolt (8) and engaging in a recess (14) or pocket,
when **characterised in that** the recess (14) forms two supporting surfaces (17, 26) on which the sliding block (9) rests, which are opposite each other in the axial direction of the bolt (8).

2. Corner joint according to claim 1, **characterised in that** the connecting element (6) is effective as a fitting component arranged at least on one branch of the corner area.

3. Corner joint according to one of the claims 1 or 2, **characterised in that** the fitting component encompasses the corner area in an angular manner.

4. Corner joint according to one of the claims 1 to 3, **characterised in that** the bolt (8) comprises a continuous self-tapping thread, to which a threaded hole formed in a complementary manner to it is allocated on the sliding block (9).

5. Corner joint according to one of the claims 1 to 3, **characterised in that** the bolt (8) comprises, in addition to the self-tapping section (21), a second threaded section (15) allocated to the sliding block (9) in a threaded hole, wherein a thread-free shaft is connected to said second threaded section.

6. Corner joint according to one of the claims 1 to 6, **characterised in that** the holder for the bolt (8) on the sash (1) consists of a narrow groove (10) running axially to a drilled hole (20) in the bar (2 and 3), wherein said groove is enlarged in areas by the recess (14).

7. Corner joint according to one of the claims 1 to 6, **characterised in that** the end of the bolt (8) comprising a tool engagement point (19) and pointing in the direction of the drilled hole (20) comprises a centring tip (22) upstream of the self-tapping section (21).

8. Corner joint according to one of the claims 1 to 6, **characterised in that** the drilled hole (20) is of a diameter which is designed only slightly smaller than the core diameter of the self-tapping section (21).

9. Corner joint according to one of the claims 1 to 8, **characterised in that** at least the sash (1) in the corner area (16) is made of a solid material, in particular wood.

## Revendications

1. Assemblage d'angle d'un cadre de battant (1) d'une fenêtre ou d'une porte, dans lequel deux montants de battant (2, 3), qui se joignent en formant un angle, sont reliés ensemble, sachant qu'un assemblage d'angle est effectué au moyen d'au moins un élément de liaison (6), ledit assemblage d'angle consistant en deux montants de battant (2, 3), qui sont pourvus de coupes de séparation, et sachant que, sur l'une des ailes d'une ferrure, sont installées deux butées (8, 9), réglables l'une par rapport à l'autre, qui sont associées à des évidements (20, 14) ou à des poches des montante (2, 3),
**caractérisé en ce que** les butées (8, 9) consistent en un boulon creusant un filet (8), qui prend appui contre la paroi d'un alésage (20) de l'un des montants (2), et un écrou de rainure (9), qui, associé au boulon (8), s'engage dans un évidement (14) ou dans une poche, et que les évidements (14) forment, pour l'écrou de rainure (9), deux surfaces de support (17, 26) qui sont disposées à l'opposé l'une de l'autre dans la direction axiale du boulon (8).

2. Assemblage d'angle selon la revendication 1,
**caractérisé en ce que** l'élément de liaison (6) sert de pièce de ferrure, disposée au moins sur une aile de la zone d'angle.

3. Assemblage d'angle selon revendication 1 ou 2,
**caractérisé en ce que la** ferrure entoure, en forme d'angle, la zone d'angle.

4. Assemblage d'angle selon l'une des revendications 1 à 3,
**caractérisé en ce que** le boulon (8) est doté d'un pas de vis creusant un filet, auquel, sur l'écrou de rainure (9), est associé un alésage complémentaire, fileté, formé de manière correspondante.

5. Assemblage d'angle selon l'une des revendications 1 à 3,
**caractérisé en ce que** le boulon (8) estdoté, en plus de la section creusant un filet (21), d'une deuxième section filetée (15), associée à l'écrou de rainure (9), dans un alésage fileté, à laquelle se raccorde une tige exempte de filetage (23).

6. Assemblage d'angle selon l'une des revendications 1 à 5,
**caractérisé en ce que** le réceptacle du boulon (8) sur le battant (1) consiste en une rainure étroite (10), qui, s'étendant axialement par rapport à un alésage (20) du montant (2 et 3), est élargie, par sections, par les évidements (14).

7. Assemblage d'angle selon l'une des revendications 1 à 6,
**caractérisé en ce que** l'extrémité du boulon (8) orientée dans la direction de l'alésage (20) et dotée d'une prise d'outil (19), est pourvue d'une pointe de centrage (22) qui est montée en amont de la section creusant un filet (21).

8. Assemblage d'angle selon l'une des revendications 1 à 6,
**caractérisé en ce que** l'alésage (20) est doté d'un diamètre qui n'est que faiblement inférieur au diamètre de l'âme de la section creusant un filet (21).

9. Assemblage d'angle selon l'une des revendications 1 à 8,
**caractérisé en ce que** le battant (1) consiste, au moins dans la zone d'angle (16), en un matériau massif, en particulier en bois.
